# EUROPÄISCHE PATENTSCHRIFT

(11) **EP 2 080 537 B1**
(45) Veröffentlichungstag und Bekanntmachung des Hinweises auf die Patenterteilung: **20.10.2010**
(21) Anmeldenummer: 08020133.8
(22) Anmeldetag: 19.11.2008
(51) Int. Cl.: A62C 2/06, A62C 2/12

(54) **Brandschutzklappe**
Fire protection flap
Clapet anti-feu

(30) Priorität: 18.01.2008 DE 202008000689 U
(43) Veröffentlichungstag der Anmeldung: 22.07.2009
(73) Patentinhaber: TROX GmbH, 47506 Neukirchen-Vluyn (DE)
(72) Erfinder: Dammers, Heinz, 47661 Issum (DE); Grabner, Dieter, 47805 Krefeld (DE); Gurny, Rüdiger, 46459 Rees (DE)
(74) Vertreter: DR. STARK & PARTNER

(56) Entgegenhaltungen:
- EP-A- 1 779 901
- DE-U1- 29 905 167
- DE-U1-202007 013 909

## Beschreibung

Die Erfindung betrifft eine Brandschutzklappe mit einem Gehäuse für eine darin auf einer Schwenkachse schwenkbar gelagerte Absperrklappe, wobei das Gehäuse einen mit einem sich bei Wärmeeinwirkung ausdehnenden Material versehenen Teilbereich aufweist, wobei der Teilbereich längs des Umfangs der in geschlossenem Zustand befindlichen Absperrklappe vorgesehen ist und vorzugsweise beidseitig begrenzt, insbesondere als Nut ausgebildet, ist und wobei in dem Gehäuse und in dem Material zumindest eine Durchführung für die Schwenkachse vorgesehen ist und die Breite des Materials vorzugsweise zumindest in etwa der Dicke der Absperrklappe entspricht und wobei im geschlossenen Zustand der Absperrklappe zwischen dem Außenrand der Absperrklappe und der Innenfläche des Materials, das sich noch nicht durch Wärmeeinwirkung ausgedehnt hat, ein umlaufender Bewegungsspalt vorgesehen ist. Das bei Wärmeeinwirkung ausdehnende Material bildet damit ein ringförmig umlaufendes Band, das in dem auf der Innenseite des Gehäuses angeordneten Teilbereich vorgesehen ist.

Derartige Brandschutzklappen sind aus der Praxis, siehe DE 299 05 167 U1, in verschiedenen Ausführungen bekannt. Üblicherweise ist die Absperrklappe dabei auf einer Welle bzw. Schwenkachse montiert, die in zwei Lagerbuchsen, die in gegenüberliegenden Bereichen des Gehäuses angeordnet sind, schwenkbar gelagert ist. Andere Lagerungen sind selbstverständlich möglich.

Das sich unter Wärme ausdehnende intumeszierende Material ist innenseitig an dem Gehäuse im Wirkbereich mit der Absperrklappe in der Schließstellung angeordnet. Im Brandfall dehnt sich das Material aus, so dass der fertigungs- und konstruktionsbedingt vorhandene und umlaufende Bewegungsspalt, der zwischen dem Außenrand der Absperrklappe und dem Gehäuse vorgesehen ist, abgedichtet wird. Hierdurch ist gewährleistet, dass ein eventueller Brand und/oder dabei entstehende Rauchgase nicht in bisher von dem Brandfall noch nicht betroffene Bereiche einer klimatechnischen Anlage strömen kann (können). Als problematisch erweist sich bei derartigen Absperrklappen die Abdichtung im Bereich der Schwenkachse gegenüber dem Gehäuse, da hier aufgrund der für die Schwenkachse erforderlichen Durchführung weniger Material vorgesehen ist und aufgrund dessen in diesen Bereichen die Dämmwirkung vermindert sein kann. Dies wirkt sich insbesondere bei Brandschutzklappen mit Schwenkachsen großer Durchmesser aus.

Aufgabe der Erfindung ist es, die Schutzfunktion der Brandschutzklappe zu verbessern.

Diese Aufgabe wird dadurch gelöst, dass die Absperrklappe im Bereich der Schwenkachse seitlich sich über den Kreisumfang radial erstreckende, von der jeweiligen Schwenkachse durchfasste und sich in den Spalt hineinerstreckende vorstehende Bereiche aufweist, so dass im Bereich der Schwenkachse der Bewegungsspalt zwischen der Absperrklappe und dem Material, das sich noch nicht durch Wärmeeinwirkung ausgedehnt hat, deutlich schmaler als in den anderen Bereichen ist. Durch den vorstehenden Bereich wird im Bereich jeder Lagerstelle der durch die Schwenkachse verminderte Anteil an Material kompensiert. Der vorstehende Bereich erstreckt sich dabei ringförmig um die Schwenkachse herum. Als wärmeausdehnendes Material kann ein intumeszierendes Material vorgesehen sein.

Dabei kann ein, insbesondere weich ansteigender, Übergangsbereich von der Umfangsfläche der Absperrklappe zum vorstehenden Bereich vorgesehen sein. Die Stirnfläche des vorstehenden Bereiches kann in einer etwa orthogonal zur Längserstreckung der Schwenkachse ausgerichteten Ebene liegen. Der Übergangsbereich kann dabei in Richtung der Schwenkachse gesehen schräg oder auch gekrümmt ansteigend verlaufen. Bei einer solchen Ausführungsform ist somit keine Stufe von der Umfangsfläche der Absperrklappe zum vorstehenden Bereich vorgesehen.

Zumindest ein vorstehender Bereich kann eine rotationssymmetrische Stirnfläche aufweisen. Alternativ kann auch eine eckig ausgebildete Stirnfläche vorgesehen sein.

Dabei kann ein, insbesondere weich ansteigender, Übergangsbereich zur Stirnfläche vorgesehen sein.

Zumindest eine Stirnfläche kann in einer etwa orthogonal zur Längserstreckung der Schwenkachse ausgerichteten Ebene liegen. Auch eine in Richtung der Schwenkachse gesehen gewölbte Ausbildung der Stirnfläche ist denkbar, wobei der Radius dieser Wölbung kleiner aber auch größer als der Radius des Gehäuses sein kann.

Zumindest ein vorstehender Bereich kann einen rotationssymmetrischen Querschnitt aufweisen. Selbstverständlich ist auch eine eckige Ausführungsform denkbar.

Die Stirnfläche zumindest eines rotationssymmetrisch ausgebildeten vorstehenden Bereiches kann in zwei sich in etwa in gegenüberliegenden Bereichen des vorstehenden Bereiches befindlichen Punkten mit dem noch nicht durch Wärmeeinwirkung ausgedehnten Material in Kontakt, insbesondere lediglich leicht in Kontakt, sein. Es liegt auf der Hand, dass die entsprechenden Punkte bezogen auf den vorstehenden Bereich abhängig von der Ausrichtung der Absperrklappe sind.

Zumindest ein vorstehender Bereich der Absperrklappe kann einteilig mit der Absperrklappe ausgebildet sein.

Bei einer erfindungsgemäßen Lösung ist der Quotient aus dem Volumen V₂ zu dem Volumen V₄ zumindest annährend dem Quotient aus dem Volumen V₁ zu dem Volumen V₅ entsprechend.

Im Folgenden werden in den Zeichnungen dargestellte Ausführungsbeispiele der Erfindung erläutert. Es zeigen:
- Fig. 1: eine Draufsicht auf eine in einem Gehäuse gelagerte Absperrklappe in der Schließstel- lung,
- Fig. 2: eine Detailansicht auf eine Lagerstelle der Absperrklappe einer alternativen Ausgestal- tung,
- Fig. 3: den Bereich einer Lagerstelle einer erfindungsgemäßen Absperrklappe ohne eine La- gerbuchse in einem vergrößerten Maßstab und
- Fig. 4: eine alternative Ausgestaltung des Gegenstan- des nach Fig. 2.

In allen Figuren werden für gleiche bzw. gleichartige Bauteile übereinstimmende Bezugszeichen verwendet.

Die in den Figuren dargestellte Brandschutzklappe weist ein Gehäuse 1 mit einer darin auf einer Schwenkachse 2 schwenkbar gelagerten Absperrklappe 3 auf. Für die Lagerung sind in dem Gehäuse 1 zwei Durchführungen 4 mit jeweils einer Lagerbuchse 4a vorgesehen, die von innen durch die betreffende Durchführung 4 nach außen geführt werden. Die linke Lagerbuchse 4a ist endseitig geschlossen und die rechte Lagerbuchse 4a ist endseitig offen ausgebildet. Jede Lagerbuchse 4a ist außenseitig durch einen Sicherungsring 5 gesichert.

Auf der Innenseite des Gehäuses 1 ist ein umlaufender Teilbereich vorgesehen, in dem ein sich unter Wärmeeinwirkung ausdehnendes Material 6 vorgesehen ist, welches sich im Brandfall ausdehnt und einen Spalt bzw. Bewegungsspalt 7 zwischen dem Außenrand der Absperrklappe 3 und dem Gehäuse 1 verschließt.

Die Absperrklappe 3 hat mit Ausnahme im Bereich der Schwenkachse 2 einen runden Querschnitt. Im Bereich der Schwenkachse 2 weist sie beidseitig jeweils einen seitlich sich über den Kreisumfang, der in diesem Bereich als gestrichelte Linie 8 angedeutet ist, radial erstreckenden, von der jeweiligen Schwenkachse 2 durchfassten und in den Spalt bzw. Bewegungsspalt 7 hineinerstreckenden vorstehenden Bereich 9 auf.

Damit ist im Bereich der Schwenkachse 2 der Bewegungsspalt 7 zwischen der Absperrklappe 3 und dem Material 6, das sich noch nicht durch Wärmeeinwirkung ausgedehnt hat, deutlich schmaler als in den anderen Bereichen.

Bei dem in den Fig. 1 bis 3 dargestellten Ausführungsbeispiel ist ein weich ansteigender Übergangsbereich 10 von der Umfangsfläche 11 der Absperrklappe 3 zum vorstehenden Bereich 9 vorgesehen. In Fig. 2 weist der vorstehende Bereich 9 mit einem eckigen Querschnitt zusätzlich eine weitere rotationssymmetrische Stirnfläche 12 auf, wobei auch hier ein weich ansteigender Übergangsbereich 13 zur Stirnfläche 12 hin vorgesehen ist. Die Stirnfläche 12 weist dabei eine etwa orthogonal zur Längserstreckung der Schwenkachse 2 ausgerichtete Ebene auf.

In Fig. 4 ist ein Ausführungsbeispiel dargestellt, bei dem kein Übergangsbereich vorgesehen ist. Vielmehr setzt sich der vorstehende Bereich 9 gegenüber der Umfangsfläche 11 durch eine Stufe ab. Der vorstehende Bereich 9 weist dabei einen rotationssymmetrischen Querschnitt auf.

Bei einem solchen rotationssymmetrischen Querschnitt gemäß Fig. 4 ist der vorstehende Bereich 9 üblicherweise in zwei Punkten A und B bzw. C und D, die sich in etwa in gegenüberliegenden Bereichen des vorstehenden Bereichs 9 befinden, mit dem noch nicht durch Wärmeeinwirkung ausgedehnten Material 6 in Kontakt. Befindet sich die Absperrklappe 3 in der Offenstellung, berührt der vorstehende Bereich 9 in den Punkten A und B das Material 6. In der Schließstellung der Absperrklappe 3 ist das Material 6 im noch nicht ausgedehnten Zustand in den Punkten C und D mit dem vorstehenden Bereich 9 in Kontakt.

Figur 3 zeigt im vergrößerten Maßstab den Bereich einer Lagerstelle, wobei Volumen V₁ bis V₆ eingezeichnet sind, die sich wie folgt zusammensetzen:

Das Volumen V₁ ist das Volumen zwischen dem sich bei Wärmeeinwirkung ausdehnenden Material 6 und dem vorstehenden Bereich 9 der Absperrklappe 3.

Das Volumen V₂ ist das Volumen, zwischen dem bei Wärmeeinwirkung ausdehnenden Material 6 und der Absperrklappe 3 außerhalb des vorstehenden Bereichs 9 der Absperrklappe 3.

Das Volumen V₃ ist das durch die Schwenkachse 2 eingenommene Volumen, das seitlich durch das sich bei Wärmeeinwirkung ausdehnende Material 6 umgeben ist.

Das Volumen V₄ ist das vorhandene Aufschäumvolumen des sich bei Wärmeeinwirkung ausdehnenden Materials 6 außerhalb des vorstehenden Bereichs 9 der Absperrklappe 3.

Das Volumen V₅ ist das vorhandene Aufschäumvolumen des sich bei Wärmeeinwirkung ausdehnenden Materials 6 im vorstehenden Bereich 9 der Absperrklappe 3.

Die Volumen V₁ bis V₆ können anhand folgender Gleichungen näherungsweise wie folgt bestimmt werden:

Das Volumen V₆ ist das durch die Schwenkachse 2 eingenommene Volumen, das seitlich durch das Volumen 1 begrenzt ist. ${V}_{1} = s * t * {x}_{1} - {V}_{6}$ ${V}_{2} = s * t * {x}_{2}$ ${V}_{3} = \frac{{d}^{2} * π}{4} * Y$ ${V}_{4} = s * t * y$ ${V}_{5} = {V}_{4} - \left(\frac{{d}^{2} * π}{4}*y\right) = s * t * y - {V}_{3}$ ${V}_{6} = \frac{{d}^{2} * π}{4} * {x}_{1}$
- s =: Breite der Vergleichsfläche der Absperrklappe 3
- t =: Dicke der Absperrklappe 3 X₁ = Spaltbreite des Bewegungsspaltes 7 zwischen dem bei Wärmeeinwirkung ausdehnenden Material 6 und dem vor- stehenden Bereich 9 der Absperrklappe 3
- X₂ =: Spaltbreite des Bewegungsspaltes 7 zwischen dem bei Wärmeeinwirkung ausdehnenden Material 6 und der Ab- sperrklappe außerhalb des vorstehenden Bereichs 9 der Absperrklappe 3
- d =: Durchmesser der Schwenkachse 2
- y =: Dicke des bei Wärmeeinwirkung ausdehnenden Materials 6

Bei einer bevorzugten Ausführungsform der Erfindung ist annähernd folgendes Verhältnis gegeben: $\frac{{V}_{2}}{{V}_{4}} ≅ \frac{{V}_{1}}{{V}_{5}}$

In Fig. 3 ist die Lagerbuchse 4 der besseren Übersicht halber nicht dargestellt. In der Praxis sind die Lagerbuchsen 4 so angeordnet, dass der Bund jeder Lagerbuchse 4, wie es in Fig. 1 dargestellt ist, auf der Innenfläche des sich bei Wärmeeinwirkung ausdehnenden Materials 6 aufliegt.

Im Brandfall reagiert das sich bei Wärmeeinwirkung ausdehnende Material 6 etwa bei 140 °C und damit später als die bereits bei etwa 100 °C aus Kunststoff bestehende Lagerbuchse 4, so dass die Lagerbuchse 4 zum Zeitpunkt des Reagierens des ausdehnenden Materials 6 bereits weggeschmolzen ist.

## Patentansprüche

1. Brandschutzklappe mit einem Gehäuse (1) für eine darin auf einer Schwenkachse (2) schwenkbar gelagerte Absperrklappe (3), wobei das Gehäuse (1) einen mit einem sich bei Wärmeeinwirkung ausdehnenden Material (6) versehenen Teilbereich aufweist, wobei der Teilbereich längs des Umfangs der in geschlossenem Zustand befindlichen Absperrklappe (3) vorgesehen ist und vorzugsweise beidseitig begrenzt, insbesondere als Nut ausgebildet, ist und wobei in dem Gehäuse (1) und in dem Material (6) zumindest eine Durchführung (4) für die Schwenkachse (2) vorgesehen ist und die Breite des Materials (6) vorzugsweise zumindest in etwa der Dicke der Absperrklappe (3) entspricht und wobei im geschlossenen Zustand der Absperrklappe (3) zwischen dem Außenrand der Absperrklappe (3) und der Innenfläche des Materials (6), das sich noch nicht durch Wärmeeinwirkung ausgedehnt hat, ein umlaufender Bewegungsspalt (7) vorgesehen ist, **dadurch gekennzeichnet, dass** die Absperrklappe (3) im Bereich der Schwenkachse (2) seitlich sich über den Kreisumfang radial erstreckende, von der jeweiligen Schwenkachse (2) durchfasste und sich in den Spalt (7) hineinerstreckende vorstehende Bereiche (9) aufweist, so dass im Bereich der Schwenkachse (2) der Bewegungsspalt (7) zwischen der Absperrklappe (3) und dem Material (6), das sich noch nicht durch Wärmeeinwirkung ausgedehnt hat, deutlich schmaler als in den anderen Bereichen ist.

2. Brandschutzklappe nach dem vorhergehenden Anspruch, **dadurch gekennzeichnet, dass** ein, insbesondere weich ansteigender, Übergangsbereich (10) von der Umfangsfläche (11) der Absperrklappe (3) zum vorstehenden Bereich (9) vorgesehen ist.

3. Brandschutzklappe nach einem der vorhergehenden Ansprüche, **dadurch gekennzeichnet, dass** zumindest ein vorstehender Bereich (9) eine rotationssymmetrische Stirnfläche (12) aufweist.

4. Brandschutzklappe nach einem der Ansprüche 2 oder 3, **dadurch gekennzeichnet, dass** ein, insbesondere weich ansteigender, Übergangsbereich (13) zur Stirnfläche (12) vorgesehen ist.

5. Brandschutzklappe nach einem der Ansprüche 3 oder 4, **dadurch gekennzeichnet, dass** zumindest eine Stirnfläche (12) in einer etwa orthogonal zur Längserstreckung der Schwenkachse (2) ausgerichteten Ebene liegt.

6. Brandschutzklappe nach einem der vorhergehenden Ansprüche, **dadurch gekennzeichnet, dass** zumindest ein vorstehender Bereich (9) einen rotationssymmetrischen Querschnitt aufweist.

7. Brandschutzklappe nach dem vorhergehenden Anspruch, **dadurch gekennzeichnet, dass** die Stirnfläche (12) zumindest eines rotationssymmetrisch ausgebildeten vorstehenden Bereiches (9) in zwei sich in etwa in gegenüberliegenden Bereichen des vorstehenden Bereiches befindlichen Punkten (A und B bzw. C und D) mit dem noch nicht durch Wärmeeinwirkung ausgedehnten Material (6) in Kontakt, insbesondere lediglich leicht in Kontakt, ist.

8. Brandschutzklappe nach einem der vorhergehenden Ansprüche, **dadurch gekennzeichnet, dass** zumindest ein vorstehender Bereich (9) der Absperrklappe (3) einteilig mit der Absperrklappe (3) ausgebildet ist.

9. Brandschutzklappe nach einem der vorhergehenden Ansprüche, **dadurch gekennzeichnet, dass** der Quotient aus dem Volumen V₂ zu dem Volumen V₄ zumindest annährend dem Quotient aus dem Volumen V₁ zu dem Volumen V₅ entspricht.

## Claims

1. Fire protection flap having a housing (1) for a shut-off flap (3) that is pivotally mounted therein on a pivotal shaft (2), wherein the housing (1) has a part region that is provided with a material (6) that expands under the effect of heat, wherein the part region is provided longitudinally of the periphery of the shut-off flap (3), situated in the closed state, and is preferably defined on both sides, realized in particular as a groove, and wherein at least one passage (4) is provided in the housing (1) and in the material (6) for the pivotal shaft (2) and the width of the material (6) preferably corresponds at least approximately to the thickness of the shut-off flap (3) and wherein a circumferential movement gap (7) is provided in the closed state of the shut-off flap (3) between the outer edge of the shut-off flap (3) and the inner face of the material (6), which has not yet expanded through the effect of heat, **characterized in that** in the region of the pivotal shaft (2), the shut-off flap (3) has regions to the side that extend radially over the perimeter, are penetrated by the respective pivotal shaft (2) and protrude into the gap (7), such that in the region of the pivotal shaft (2) the movement gap (7) between the shut-off flap (3) and the material (6), which has not yet expanded by the effect of heat, is clearly narrower than in other regions.

2. Fire protection flap according to the preceding claim, **characterized in that** a, in particular mildly inclined, transition region (10) is provided from the circumferential face (11) of the shut-off flap (3) to the protruding region (9).

3. Fire protection flap according to one of the preceding claims, **characterized in that** at least one protruding region (9) has a rotationally symmetrical end face (12).

4. Fire protection flap according to the one of Claims 2 or 3, **characterized in that** a, in particular mildly inclined, transition region (13) is provided towards the end face (12).

5. Fire protection flap according to the one of Claims 3 or 4, **characterized in that** at least one end face (12) lies in a plane oriented approximately orthogonally relative to the longitudinal extension of the pivotal shaft (2).

6. Fire protection flap according to the one of the preceding claims, **characterized in that** the cross section of at least one protruding region (9) is rotationally symmetrical.

7. Fire protection flap according to one of the preceding claims, **characterized in that** the end face (12) of at least one rotationally symmetrically realized protruding region (9) is in contact, in particular simply lightly in contact, at two points (A and B or C and D) located in approximately oppositely situated regions of the protruding region with the material (6) that is not yet expanded through the effect of heat.

8. Fire protection flap according to one of the preceding claims, **characterized in that** at least one protruding region (9) of the shut-off flap (3) is realized in one piece with the shut-off flap (30).

9. Fire protection flap according to one of the preceding claims, **characterized in that** the quotient from the volume V₂ to the volume Viz corresponds at least approximately to the quotient from the volume V₁ to the volume V₅.

## Revendications

1. Clapet pare-feu équipé d'un boîtier (1) destiné à un volet d'obturation (3) qui y est monté pivotant sur un axe de pivotement (2), ledit boîtier (1) comportant une région partielle pourvue d'un matériau (6) subissant une expansion sous l'action de la chaleur ; ladite région partielle étant prévue le long du pourtour dudit volet d'obturation (3) à l'état fermé, et étant de préférence délimitée de part et d'autre, en revêtant notamment la forme d'une rainure ; au moins une traversée (4), dédiée à l'axe de pivotement (2), étant prévue dans ledit boîtier (1) et dans ledit matériau (6) ; la largeur dudit matériau (6) correspondant au moins approximativement, de préférence, à l'épaisseur dudit volet d'obturation (3) ; et un interstice périphérique de mouvement (7) étant prévu, à l'état fermé dudit volet d'obturation (3), entre le bord extérieur dudit volet d'obturation (3) et la face intérieure du matériau (6) n'ayant encore subi aucune expansion sous l'action de la chaleur, **caractérisé par le fait que** ledit volet d'obturation (3) présente des zones saillantes (9) qui s'étendent radialement dans le sens latéral sur le pourtour circulaire, dans la région de l'axe de pivotement (2), sont traversées par l'axe de pivotement (2) considéré et s'engagent dans l'interstice (7), de sorte que ledit interstice de mouvement (7), situé entre ledit volet d'obturation (3) et ledit matériau (6) n'ayant encore subi aucune expansion sous l'action de la chaleur, est nettement plus étroit, dans la région dudit axe de pivotement (2), que dans les autres régions.

2. Clapet pare-feu selon la revendication précédente, **caractérisé par** la présence d'une zone de transition (10) offrant, notamment, une pente à ascension en douceur depuis la surface périphérique (11) du volet d'obturation (3) jusqu'à la zone saillante (9).

3. Clapet pare-feu selon l'une des revendications précédentes, **caractérisé par le fait qu'**au moins une zone saillante (9) présente une face frontale (12) à symétrie de révolution.

4. Clapet pare-feu selon l'une des revendications 2 ou 3, **caractérisé par** la présence d'une zone de transition (13) offrant, notamment, une pente à ascension en douceur vers la face frontale (12).

5. Clapet pare-feu selon l'une des revendications 3 ou 4, **caractérisé par le fait qu'**au moins une face frontale (12) se trouve dans un plan orienté à peu près orthogonalement à l'étendue longitudinale de l'axe de pivotement (2).

6. Clapet pare-feu selon l'une des revendications précédentes, **caractérisé par le fait qu'**au moins une zone saillante (9) présente une section transversale à symétrie de révolution.

7. Clapet pare-feu selon la revendication précédente, **caractérisé par le fait que**, en deux points (A et B, respectivement C et D) sensiblement situés dans des régions de la zone saillante orientées en vis-à-vis, la face frontale (12) d'au moins une zone saillante (9) réalisée avec symétrie de révolution est en contact avec le matériau (6) n'ayant encore subi aucune expansion sous l'action de la chaleur, avec lequel elle n'est, en particulier, que légèrement en contact.

8. Clapet pare-feu selon l'une des revendications précédentes, **caractérisé par le fait qu'**au moins une zone saillante (9) du volet d'obturation (3) est réalisée d'un seul tenant avec ledit volet d'obturation (3).

9. Clapet pare-feu selon l'une des revendications précédentes, **caractérisé par le fait que** le quotient du volume V₂ et du volume V₄ correspond, au moins approximativement, au quotient du volume V₁ et du volume V₅.
